# DEMANDE DE BREVET EUROPEEN

(11) **EP 0 008 835 A1**
(43) Date de publication de la demande: **19.03.1980**
(21) Numéro de dépôt: 79200482.2
(22) Date de dépôt: 03.09.1979
(51) Int. Cl.: F42C 11/06

(54) **Circuit électrique pour l'allumage d'un détonateur**

(30) Priorité: 05.09.1978 CH 9329/78
(71) Demandeur: "s.a. PRB N.V.", B-1150 Bruxelles (BE)
(72) Inventeur: Orlandi, Robert Geo, CH-1008 Prilly (CH)
(74) Mandataire: Bockstael, Daniel

(57) **Abrégé**

Circuit électrique pour l'allumage d'un détonateur pour projectile.

Un générateur charge deux condensateurs (C₁, C₂) en série. La tension du condensateur (C₂) est limitée par l'effet Zener se produisant entre la gachette et la cathode du thyristor (T₁). Ce dernier devient conducteur après un temps déterminé à compter de la charge du condensateur (C₁), ce qui permet, lors de la fermeture du contact, de provoquer la mise à feu de l'amorce (5).

Le but est d'obtenir par des moyens simples une sécurité de bouche très précise.

## Description

L'invention concerne un circuit électrique pour l'allumage d'un détonateur pour projectile, comprenant un générateur pour charger un premier et un second condensateurs connectés en série, ledit premier condensateur étant connecté en série avec un contacteur, une amorce et un élément semi-conducteur à conductibilité commandée,et des moyens pour stabiliser la tension de l'un desdits condensateurs et pour empêcher l'allumage de l'amorce pendant un temps prédéterminé.

Un tel circuit électrique est du type révélé dans le DOS n° 1.948.382. Dans ce circuit connu, lesdits moyens stabilisent la tension sur le premier condensateur en utilisant un diode Zener et empêchent l'allumage de l'amorce pendant un temps prédéterminé après la fermeture du contacteur.

Le but de la présente demande est de procurer un circuit électrique du type susmentionné mais dans lequel lesdits moyens n'utilisent pas une diode Zener et empêchent l'allumage de l'amorce pendant un temps prédéterminé après la charge des condensateurs.

Suivant l'invention, ce but est atteint par le fait que lesdits moyens comprennent un premier diviseur de tension branché en parallèle avec la connexion en série desdits premier et second condensateurs et dudit contacteur, l'elec- i trode de commande dudit élément semi-conducteur étant reliée au point intermédiaire dudit premier vidiveur de tension comprenant un transistor dont labase est connectée au point intermédiaire d'un second diviseur de tension connecté en parallèle avec ledit second condensateur qui a une valeur plusieurs fois plus grande que celle du premier condensateur.

Ainsi, lesdits moyens non seulement stabilisent la tension du second condensateur sans utiliser une diode Zener et empêchent l'allumage de l'amorce pendant un temps prédéterminé après la charge des condensateurs.

Le dessin annexé représente, schématiquement et à titre d'exemple, une forme d'exécution du circuit objet de l'invention.
La figure 1 illustre le principe général de cette forme d'exécution.
La figure 2 en montre une réalisation détaillée.

En reférence à la figure 1, le circuit comprend un générateur formé par un enroulement L disposé autour d'un noyau magnétique dont une partie 1 est en fer doux et une partie 2 est constituée par un aimant permanent. Ce dernier est destiné à être séparé de la partie 1 lors du départ du coup. Ce déplacement est généralement obtenu simplement par effet d'inertie et l'éloignement de l'aimant permanent 2 provoque une variation brusque du flux magnétique dans l'enroulement L, ce qui induit une tension électrique utilisée pour charger deux condensateurs C₁ et C₂ branchés en série.

Une diode D évite qu'après avoir été chargés, les condensateurs ne se redéchargent dans l'enroulement L. Un interrupteur 3 court-circuite, avant le départ du coup, les deux condensateurs pour éviter toute différence de potentiel due par exemple à des champs électriques parasites.

Le condensateur C₁ alimente en série un contacteur 4 de commande de l'allumage, une amorce 5 et un interrupteur électronique 6.

Le condensateur C₂ est relié à un dispositif de stabilisation 7 de sa tension et à un dispositif de temporisation 8. Ce dernier agit sur un circuit 9 travaillant de façon analogue à une porte ET et fournissant le signal de commande de fermeture de l'interrupteur électronique 6.

Lors du départ du coup, les deux condensateurs C₁ et C₂ sont chargés, le condensateur C₁ étant destiné à fournir l'énergie nécessaire à l'allumage de l'amorce 5. Le condensateur C₂ alimente le dispositif temporisateur 8 qui empêche, par l'intermédiaire du circuit 9, qu'un signal puisse fermer l'interrupteur 6 pendant une certaine durée après la charge des condensateurs. Cette durée peut être de l'ordre de 100 ms par exemple et permet d'obtenir la sécurité de bouche. La temporisation obtenue par le circuit 8 est constante, grâce au stabilisateur de tension 7 qui permet d'obtenir une tension de charge du condensateur C₂ indépendante de la tension fournie par le générateur. En effet, cette dernière peut varier de façon non négligeable en fonction de l'accélération initiale du projectile et, donc, de la vitesse de déplacement de l'aimant permanent 2. Si le contacteur 4 de mise à feu était accidentellement fermé avant la fin de la sécurité de bouche, le condensateur CI serait connecté sur une résistance R₁ et serait donc déchargé, ce qui éviterait toute mise à feu ultérieure.

La figure 2 illustre une forme d'exécution particulièrement avantageuse du circuit selon la figure 1. On retrouve l'enroulement L du générateur, la diode D, l'interrupteur 3, les condensateurs C₁ et C₂₁ la résistance R₁, le contacteur 4 et l'amorce 5.

L'interrupteur électronique est constitué par un thyristor T₁ dont l'électrode de commande est reliée par une résistance R₃ à un diviseur de tension formé par une résistance R₂ et un transistor T₂. Ce diviseur de tension est branché aux bornes des deux condensateurs C₁ et C₂ en série.

La base du transistor T₂ est commandée par un signal obtenu par un second diviseur de tension, constitué par deux résistances R₄ et R₅ branchées aux bornes du condensateur C₂.

Ce circuit fonctionne de la façon suivante :
Au début de la charge des condensateurs C₁ et C₂, le trans- sistor T₂ devient conducteur dès que la chute de tension dans la résistance R₅ atteint la valeur voulue, en général 0,6 V., pour amener ce transistor à saturation. A ce moment, la tension sur le condensateur C₁ est donc beacoup trop faible pour permettre la mise à feu de l'amorce 5 qui est en principe d'un type à éclateur. Dès que le transistor T₂ conduit, l'électrode de commande du thyristor T₁ est rendue négative par rapport à sa cathode, ce qui exclut toute possibilité de conduction de ce thyristor.

La sécurité de bouche est donnée par la décharge du condensateur C₂ dans la résistance R₄ et le transistor T₂ jusqu'au moment où la tension de base de ce dernier devient trop faible pour le maintenir à l'état conducteur. Dès ce moment, l'électrode de commande du thyristor T₁ peut recevoir le potentiel positif du condensateur Cₗ qui est transmis par la résistance R₂.

Le circuit décrit permet d'obtenir à bon marché la stabilisation de la tension du condensateur C₂, grâce à l'effet Zener que l'on constate entre la cathode et l'électrode de commande d'un thyristor. En effet, dès que la tension positive de la cathode par rapport à l'électrode de commande dépasse une valeur déterminée, de l'ordre de 10 V, on constate le passage d'un courant, ce qui donne un courant de décharge du condensateur C₂ à travers le circuit constitué par la cathode de T₁, son électrode de commande, la résistance R₃ et le transistor T₂. De cette façon, la tension maximum de C₂ est limitée, de sorte que son temps de décharge jusqu'au moment ou ^{T}₂ devient non conductéur est constant.

Pour le reste, la sécurité due à la décharge du condensateur C₁ dans la résistance R₁ en cas de fermeture prématurée accidentelle du contacteur 4 est obtenue de la même façon que mentionné plus haut en référence à la figure 1.

Dans le schéma de la figure 2, il y a lieu de remarquer que la tension de commande du transistor T₂ est bien inférieure à celle nécessaire au fonctionnement de l'amorce 5, de sorte que l'on peut avantageusement donner au condensateur C₂ une capacité plusieurs fois plus grande que celle du condensateur C₁.

## Revendications

1.- Circuit électrique pour l'allumage d'un détonateur pour projectile, comprenant un générateur pour charger un premier et un second condensateur connectés en série, ledit premier condensateur étant connecté en série avec un contacteur, une amorce et un élément semi-conducteur à conductibilité commandée, et des moyens pour stabiliser la tension de l'un desdits condensateurs et pour empêcher l'allumage de l'amorce pendant un temps prédéterminé, caractérisé en ce que lesdits moyens comprennent un premier diviseur de tension (R₂, T₂) branché en parallèle avec la connexion en série desdits premier (C₁) et second (C₂) condensateurs et dudit contacteur (4), l'électrode de commande dudit élément semi-conducteur (T₁) étant reliée au point intermédiaire dudit premier diviseur de tension comprenant un transistor (T₂) dont la base est connectée au point intermédiaire d'un second diviseur de tension (_{R4},R₅) connecté en parallèle avec ledit second condensateur (C₂) qui a une valeur plusieurs fois plus grande que celle du premier condensateur.

2.- Circuit électrique selon la revendication 1, caractérisé en ce qu'il comporte des moyens pour décharger le premier condensateur (C₁) en cas de fermeture prématurée du contacteur (4).

3.- Circuit électrique selon la revendication 2, caractérisé en ce que lesdits moyens pour décharger comprennent une résistance (R₁) branchée, en série avec le contacteur (4), sur le premier condensateur (C₁).
